# FASCICULE DE BREVET EUROPEEN

(11) **EP 0 598 826 B1**
(45) Date de publication et mention de la délivrance du brevet: **02.05.2003**
(21) Numéro de dépôt: 92918260.8
(22) Date de dépôt: 12.08.1992
(51) Int. Cl.: A43B 5/14

(54) **SYSTEME D'ASSEMBLAGE SUR UNE SEMELLE, D'UN EQUIPEMENT LIE A L'UTILISATION DE LA CHAUSSURE**
SYSTEM ZUM ANBRINGEN EINER MIT DER VERWENDUNG EINES SCHUHS VERKNÜPFTEN VORRICHTUNG AN EINER SOHLE
SYSTEM FOR ASSEMBLING ON A SOLE A DEVICE ASSOCIATED WITH SHOE UTILIZATION

(30) Priorité: 14.08.1991 FR 9110426
(43) Date de publication de la demande: 01.06.1994
(73) Titulaire: LES CREATIONS JEAN-PIERRE, 49600 Geste (FR)
(72) Inventeur: Pohu, Georges, 49550 Villedieu-la-Blouère (FR)
(74) Mandataire: Phélip, Bruno
(86) Numéro de dépôt international: FR9200790
(87) Numéro de publication internationale: WO93003638

(56) Documents cités:
- EP-A- 0 193 472
- EP-A- 0 298 139
- EP-A- 0 424 210
- FR-A- 2 464 660
- FR-A- 2 464 661
- FR-A- 2 620 002
- US-A- 4 377 042
- US-A- 4 907 355

## Description

La présente invention concerne, dans le domaine de la chaussure en général, un système qui permet l'assemblage sur la semelle, d'un équipement lié à l'utilisation qui est faite de la chaussure ; bien entendu, elle concerne également les pièces d'équipement, les chaussures et les semelles munies de ce système d'assemblage.

Ainsi par exemple, dans le domaine des chaussures de sport, pour la pratique du cyclisme en particulier, il existe des cales fixées sur la semelle qui permettent de solidariser directement les chaussures aux pédales.

Les semelles sont conformées en fonction du type de calage prévu et l'utilisateur doit donc choisir ses chaussures en fonction du matériel de calage dont il dispose. S'il a à sa disposition plusieurs types de calages, il doit prévoir autant de paires de chaussures différentes.

Le document FR-A-2 620 002 décrit une chaussure de cyclisme qui est munie à sa partie avant, de plusieurs écrous noyés dans la semelle et qui servent à la fixation de cales. Deux des écrous précités sont situés dans le périmètre d'un évidement de forme ovoïde qui peut accueillir soit une cale classique, soit être comblé par une pièce intercalaire qui fait pour partie, office de patin et qui, surtout, permet le montage d'une cale « LOOK » en surépaisseur, au moyen de vis coopérant avec certains des écrous noyés dans la semelle.

Cette chaussure ne peut accueillir que deux types de cales : une cale classique et une cale « LOOK ».

L'invention a pour but de remédier à cet inconvénient en proposant une chaussure dont la semelle est vraiment « universelle », c'est-à-dire susceptible de recevoir différents types de cales et/ou de pièces complémentaires d'équipement servant d'interfaces.

La présente invention concerne une chaussure de cyclisme selon la revendication 1.

Une telle chaussure peut recevoir d'autres types d'équipement selon le domaine d'utilisation : des crampons ou des pointes par exemple, selon qu'il s'agit de chaussures de golf, de football, etc...

Selon l'invention, le système d'assemblage d'un équipement sur la semelle comprend au moins deux modes d'assemblage dont le premier est constitué d'au moins une emboîture et dont le second, mis en oeuvre après le premier est constitué de moyens de positionnement et d'immobilisation dudit équipement sur ladite semelle.

L'utilisation d'une emboîture disposée de préférence à l'avant de la semelle permet d'améliorer la résistance de l'assemblage dans une zone où la semelle a une épaisseur très faible. Cette emboîture présente également l'avantage de permettre un positionnement rapide de l'équipement sur la semelle et de réaliser un contact intime entre les deux.

Selon une disposition préférentielle de l'invention, l'emboîture est constituée d'une mortaise à l'avant du patin de la semelle et, sur l'avant de l'équipement de calage, d'un tenon en forme de baïonnette.

On obtient ainsi un positionnement de l'équipement sur la semelle et, en même temps, un serrage des deux pièces l'une par rapport à l'autre, ce qui renforce l'assemblage et limite les problèmes d'arrachement ou de désolidarisation.

Toujours selon l'invention, les moyens de positionnement et d'immobilisation de l'équipement de calage sur le patin, sont de préférence constitués d'écrous noyés dans l'épaisseur de la semelle, coopérant avec des vis positionnées dans des aménagements dudit équipement. D'autres moyens peuvent être envisagé comme par exemple un verrou, un loquet, voire même un dispositif à encliquetage ou clipsage.

Toujours selon l'invention, la semelle peut comporter un évidement dans la majeure partie du patin, pour centrer et accueillir l'équipement. Cet évidement peut avantageusement comporter des ouvertures latérales, disposées de part et d'autre du patin, qui coopèrent avec des oreilles aménagées sur l'équipement, procurant ainsi une sorte de verrouillage longitudinal supplémentaire de l'équipement sur la semelle. Ces ouvertures latérales sont également intéressantes pour offrir, avec un équipement adapté, une possibilité complémentaire de calage direct sur une pédale.

L'invention concerne également des pièces d'équipement munies du système d'assemblage.

Ces pièces comportent des moyens d'assemblage constitués, d'une part, d'un tenon en forme de baïonnette, destiné à venir s'incorporer dans la mortaise de la semelle, et, d'autre part, d'aménagements pour le passage de vis par exemple, s'il s'agit d'un assemblage vis-écrou.

Selon un premier mode de réalisation, la pièce d'équipement consiste en une pièce monobloc munie d'oreilles latérales destinées à combler les ouvertures latérales de la réservation. Cette pièce forme le patin et peut servir pour la marche ; elle peut également recevoir des accessoires comme des cales de cyclisme par exemple venant se solidariser sur elle au moyen de vis de fixation.

Selon un autre mode de réalisation, la pièce d'équipement consiste en une pièce monobloc, munie, au niveau des ouvertures latérales de la semelle, d'une rainure transversale servant de moyen de calage pour une chaussure de cyclisme.

Selon une autre forme de réalisation, toujours dans le domaine des chaussures de cyclisme, la pièce d'équipement se présente en deux parties : l'une fixe, munie du tenon d'emboîtement, et l'autre réglable, comportant une rainure transversale destinée au calage de la pédale, située au niveau des ouvertures latérales de la semelle. La partie réglable comporte avantageusement deux orifices oblongs longitudinaux qui viennent se positionner chacun sur un orifice de la partie fixe ; ces orifices permettent l'ancrage des deux parties sur la semelle au moyen de vis de fixation.

Selon un autre mode de réalisation, la pièce d'équipement cycliste comporte, outre ses orifices de fixation sur la semelle, des orifices oblongs longitudinaux qui coopèrent avec une pièce métallique mobile disposée entre la semelle et ladite pièce d'équipement et qui sert à l'ancrage réglable d'éléments de calage rapportés.

Selon un mode de réalisation complémentaire, le patin de la semelle est dépourvu de bordures latérales pour recevoir une pièce d'équipement formant le patin proprement dit, laquelle pièce comporte, en plus du système d'assemblage détaillé ci-dessus, des rainures latérales pour coopérer avec une pédale du type de celles décrites dans les documents FR-A-2 526 748 et FR-A-2 620 412.

Mais l'invention sera encore illustrée, sans être aucunement limitée, par la description suivante d'un mode de réalisation particulier de semelle, donné uniquement à titre d'exemple, en liaison avec différents types de pièces d'équipement susceptibles de lui être adaptés, et représentée sur les dessins annexés dans lesquels :
- la figure 1 montre la semelle selon l'invention, vue en plan de dessous,
- la figure 2 montre une forme de réalisation possible d'une pièce d'équipement destinée à être adaptée sur le patin de la semelle, vue de dessous,
- la figure 3 est une coupe agrandie selon 3-3, de la pièce de la figure 2, montée sur la semelle de la figure 1,
- la figure 4 montre un autre mode de réalisation de la pièce d'équipement, en deux parties, vue de dessous,
- la figure 5 est une coupe agrandie selon 5-5 de la pièce en deux parties de la figure 4, montée sur la semelle,
- la figure 6 est une vue en plan d'un autre mode de réalisation possible de la pièce d'équipement, vue de dessous,
- la figure 7 est une coupe selon 7-7 de la pièce d'équipement de la figure 6, montée sur la semelle,
- la figure 8 montre la pièce métallique incorporée dans l'équipement représenté figure 6.
- la figure 9 est une vue en plan d'une autre pièce d'équipement, vue de dessous ;
- la figure 10 est une section selon 10-10 de la figure 9 ;
- la figure 11 est une vue en plan d'une pièce d'équipement coopérant avec une pédale munie de glissières ;
- la figure 12 est une section selon 12-12 de la figure 11.

Telle que représentée sur la figure 1, la semelle 1 selon l'invention est une semelle à contour classique, associée à une peausserie supérieure non représentée, pour réaliser une chaussure de cyclisme.

Cette semelle 1 comporte, de façon classique, un patin 2 au niveau de sa partie avant et un talon 3 à l'arrière. Le patin 2 et le talon 3 sont reliés par une poutre 4 destinée à améliorer la rigidité.

Le patin 2 comporte un évidement 5, de forme sensiblement ovoïde, réalisé dans l'épaisseur de la semelle et délimité par une bordure périphérique 6. Cet évidement comporte des moyens pour accueillir et positionner différents types d'équipements qui, dans le cas des chaussures pour cycliste, consiste en une cale choisie en fonction du moyen de calage désiré dont certains modes de réalisation seront décrits par la suite.

Le système d'assemblage des différentes pièces d'équipement sur la semelle, est constitué d'une emboîture 7 disposée à l'extrémité avant de l'évidement 5 de la semelle et desdites pièces. Cette emboîture comprend, sur la semelle, une mortaise 8 de forme sensiblement rectangulaire, positionnée transversalement sur l'axe médian XX' de ladite semelle, au niveau de la bordure 6 ; cette mortaise 8 peut traverser complètement la semelle et déboucher sur la face supérieure. Sur les pièces d'équipement, l'emboiture consiste, comme détaillée plus loin, en une forme qui s'apparente à une baïonnette.

Le système d'assemblage est complété par un ensemble d'organes de fixation et d'immobilisation 9 de l'équipement, mis en oeuvre après l'emboiture et constitués, par exemple, d'écrous noyés dans l'épaisseur de la semelle. Un écrou 10 est disposé au niveau de l'extrémité arrière de l'évidement 5, du côté opposé à l'emboîture 7. La partie centrale du patin 2 et de l'évidement 5 comporte une combinaison de trois écrous 11, 12 et 13, disposés selon un triangle. La base de ce triangle est définie par la ligne reliant les deux écrous 12 et 13 ; cette base est disposée transversalement à l'axe médian XX' de la semelle et elle est située vers l'arrière, du côté du talon 3. La pointe du triangle est définie par l'écrou 11 disposé vers l'avant ; elle se situe sensiblement à mi-distance entre l'emboîtement 7 et la ligne reliant les écrous 12 et 13, laquelle ligne est sensiblement à mi-distance des écrous 10 et 11.

L'évidement 5 comporte en outre deux ouvertures latérales 14 réalisées dans la bordure 6 et positionnées juste derrière les écrous 12 et 13. Ces ouvertures 14 ont une utilité pour certains types d'équipements en liaison avec des moyens de calage intégrés dans l'épaisseur de la semelle, figure 3.

Les figures 2 à 12 montrent différents types d'équipements de cale, non limitatifs, prévus pour être positionnés et verrouillés dans l'évidement 5. Ces équipements constituent eux-mêmes les moyens de calage et/ou d'ancrage sur la pédale ; ils ont des dimensions adaptées à l'évidement 5.

Les différentes pièces d'équipements comportent un élément de l'emboîture 7 constitué d'un tenon 15, en forme de baïonnette, aménagé au niveau de leur extrémité avant. Ce tenon est destiné à venir s'encastrer dans la mortaise 8 de la semelle et à s'y bloquer. Différents aménagements, en forme de trous, sont également répartis convenablement sur ces pièces d'équipements pour compléter la fixation sur la semelle ; cette fixation s'effectue par l'intermédiaire de vis coopérant avec les écrous noyés 10, 11, 12, 13 ou une partie de ceux-ci.

On a représenté sur les figures 2 et 3 un premier mode de réalisation possible de cette pièce d'équipement. Cette pièce 16 est obtenue monobloc par moulage de matériau plastique du type PVC. Elle a une forme sensiblement ovoïde et peut comporter des alvéoles ouvertes sur le dessus pour obtenir un gain de poids. Sa partie inférieure comporte un ensemble de stries transversales 17 ou pointes, destinées à faciliter le contact au sol ou le positionnement d'éléments de calage. Le tenon 15 est centré sur la partie extrême avant et quatre orifices 18, 19, 20, 21 sont répartis sur sa surface en correspondance, chacun, avec l'un des écrous noyés 10, 11, 12, 13 de la semelle. La pièce 16 comporte également deux oreilles latérales 22 destinées à venir s'encastrer dans les ouvertures latérales 14 prévues dans la bordure 6 de l'évidement 5.

Le positionnement de la pièce d'équipement 16 dans l'évidement 5 s'effectue par incorporation du tenon avant 15 dans la mortaise 8 de la semelle. Le basculement de la pièce contre le fond de l'évidement 5 entraîne le blocage de la partie avant dudit tenon 15 dans la mortaise 8 (figure 3). La pièce 16 se trouve plaquée contre le fond de l'évidement 5 et son assemblage sur la semelle 1 est complété par des vis de fixation 100 venant se loger dans les orifices 18, 19, 20, 21 et les écrous 10, 11, 12, 13 respectifs. Les oreilles 22 s'intègrent dans les ouvertures latérales 14. La pièce 16 a une épaisseur telle qu'elle permet au moins de combler l'évidement 5 de la semelle ; elle fait office de patin.

Ce type de pièce permet de niveler la face inférieure de la semelle ; la chaussure ainsi équipée permet à son utilisateur de marcher normalement. En outre, les vis d'assemblage réparties sur sa surface peuvent permettre la fixation d'au moins un accessoire de calage C1, comme représenté en traits mixtes fins sur la figure 3. L'élément de calage ainsi rapporté s'étend alors en saillie à partir de la face inférieure de la semelle 1. Ces éléments de calage peuvent être de tous types et ils utilisent avantageusement les trois orifices centraux 19, 20 et 21 de la pièce intermédiaire 16 et les trois écrous 11, 12 et 13 de la semelle pour leur fixation.

Selon un autre mode de réalisation représenté dans l'encadré situé à gauche de la figure 3, la pièce 16 comporte une rainure transversale 23. Cette rainure 23 a une largeur correspondant à celle des ouvertures latérales 14 réalisées dans la bordure 6 de la semelle 1 ; elle sert de moyen de positionnement et de calage direct de la semelle sur la pédale. La pièce d'équipement 16 est alors utilisée telle quelle, sans accessoire supplémentaire rapporté de calage.

Les figures 4 et 5 montrent un autre type de pièce d'équipement susceptible de venir s'intégrer dans l'évidement 5 de la semelle. Cette pièce 24 est constituée de deux parties : une partie avant 25 et une partie arrière 26.

La partie avant 25 comporte le tenon 15 à sa partie avant et comporte trois orifices d'assemblage 27, 28 et 29 correspondant respectivement aux écrous 11, 12 et 13 de la semelle. L'orifice 27 est situé sensiblement sur l'axe médian du corps de la pièce 25 ; les deux orifices 28 et 29 sont disposés latéralement, dans un évidement 30 ouvert sur l'arrière et fermé latéralement par des rebords 31 et 32. La surface inférieure de la pièce 25, destinée à venir en contact avec le sol, comporte avantageusement un ensemble de rainures transversales 33. La pièce 25 est destinée à venir se verrouiller sur la partie avant de l'évidement 5 par l'intermédiaire du tenon 15 et d'une vis de fixation s'intégrant dans l'orifice avant 27, en correspondance avec l'écrou 11. La pièce 25 est fixe et comble une partie seulement de l'évidement 5 ; les rebords latéraux 31 et 32 s'arrêtent avant les ouvertures latérales 14 de la semelle. La partie arrière 26 de la pièce d'équipement 24 est destinée à venir s'intégrer en partie dans l'évidement 30 de la partie avant homologue 25. Cette partie arrière 26 a un encombrement inférieur à l'espace non comblé de l'évidement 5. Elle comporte deux orifices oblongs longitudinaux 34 et 35 et, sur l'arrière, une rainure transversale 36. Les orifices oblongs 34 et 35 sont destinés à venir se positionner respectivement sur les orifices 28 et 29 de la partie avant 25 et sur les écrous 12 et 13 de la semelle. Des vis de fixation 100' permettent l'assemblage des différentes parties entre elles ; les orifices oblongs 34 et 35 permettent le réglage de la position de la pièce 26 dans l'évidement 5. Ce réglage de position peut se faire d'avant en arrière et également angulairement ; la rainure transversale 36 qui sert au calage de la chaussure sur la pédale peut ainsi être positionnée pratiquement à volonté en fonction du choix de l'utilisateur. Dans tous les cas cette rainure transversale 36 se trouve en correspondance avec les ouvertures latérales 14 aménagées dans la semelle. On dispose ainsi d'une pièce de calage intégrée à la semelle, qui permet à l'utilisateur de marcher normalement. Pour ce mode de réalisation, on remarque que l'écrou 10 situé à l'extrémité arrière de l'évidement 5 n'est pas utilisé.

Les figures 6 à 8 montrent un autre mode de réalisation possible de la pièce d'équipement.

Cette pièce d'équipement 37 a une forme générale et des dimensions correspondant à la pièce 16 de la figure 2. Elle a été représentée agrandie sur la figure 6 pour mieux montrer les détails de structure.

Le corps de la pièce 37 est prolongé, vers l'avant, par le tenon 15 de l'emboîture et il comporte, sur les côtés, deux oreilles 38 destinées à venir s'encastrer dans les ouvertures 14 prévues dans la bordure 6 de la semelle. La pièce d'équipement 37 est destinée à venir combler entièrement l'évidement 5. Elle comporte quatre orifices d'assemblage 39, 40, 41 et 42 disposés respectivement en correspondance avec les écrous 10, 12, 13 et 11 de la semelle, pour le passage de vis de fixation 100. La pièce d'équipement 37 comporte en outre quatre orifices oblongs longitudinaux 43, 44, 45 et 46 disposés sur des lignes parallèles entre elles. Ces orifices oblongs débouchent dans un évidement 47 réalisé sur la surface supérieure de la pièce 37 et dont le contour est représenté en pointillés, figure 6. Cet évidement 47 est destiné à recevoir une plaque métallique coulissante 48 disposée entre le fond de l'évidement 5 de la semelle 1 et la pièce d'équipement 37. Cette plaque métallique 48, représentée figure 8, comporte quatre orifices 49, 50, 51 et 52 filetés, aménagés pour venir se positionner face aux orifices oblongs 43, 44, 45 et 46 de la pièce 37. Les paires d'orifices 43-49, 44-50, 45-51 et 46-52 permettent la fixation d'accessoires de calage C2, C'2, fixés au moyen de vis d'ancrage 100". Les accessoires de calage C2, C'2, représentés en traits mixtes fins s'étendent alors en saillie sous la semelle, à partir de la pièce d'équipement 37 ; leur position peut être réglée à volonté sur la longueur des orifices oblongs 43 à 46. Une ouverture 53 est réalisée dans la partie centrale de la plaque 48, au niveau de l'orifice d'assemblage 41, pour permettre le coulissement de ladite plaque 48, dans l'évidement 47.

Les figures 9 et 10 présentent une pièce d'équipement 55 du même type que celle décrite précédemment en liaison avec les figures 6 à 8. Cependant, l'accessoire de calage C3 se présente différemment du fait qu'il s'intègre dans un évidement 56 aménagé sur la face inférieure. La profondeur de l'évidement 56 est au moins égale à la hauteur de l'accessoire C3 de sorte que l'utilisateur peut marcher normalement, en appui sur la pièce d'équipement 55 qui fait office de patin.

Les figures 11 et 12 présentent une autre pièce d'équipement 60 qui s'adapte sur une semelle 1 réalisée sans la bordure 6, au moins sur la partie avant du patin.

Cette pièce d'équipement 60 se loge dans l'évidement 5 et fait office de patin. Elle comporte, latéralement, des rainures 61 qui sont aménagées en creux contre la semelle 1 et qui servent de logement à des glissières 62 représentées en traits mixtes fins figure 12. Ces glissières 62 font partie d'un dispositif de fixation de chaussures sur des pédales qui est détaillé dans les brevets FR-A-2 526 748 et FR-A-2 620 412.

Les différents modes de réalisation de pièces d'équipements décrits ci-avant ne sont pas exhaustifs et il est bien entendu possible d'envisager d'autres types de pièces servant soit directement d'accessoires de calage, soit à l'ancrage de moyens de calage rapportés.

La structure des moyens décrits ci-avant est particulièrement adaptée aux chaussures de cyclisme, mais on peut également envisager d'autres domaines d'application (golf, football...) pour lesquels les moyens de calages seront remplacés par des pointes ou des crampons... Dans tous les cas, la chaussure peut être adaptée à volonté selon l'accessoire de calage, ou autre, désiré. La chaussure présente ainsi un caractère d'universalité, pouvant recevoir des moyens de calage ou autre, variés ; elle permet en outre une modification rapide, simple et efficace de la structure de calage.

La chaussure munie d'une telle semelle universelle peut avantageusement être proposée en association avec un choix d'au moins deux équipements de cales différents. L'utilisateur peut ainsi monter l'équipement correspondant au matériel dont il dispose ; il n'a pas besoin de changer toute la chaussure lorsqu'il utilise un matériel différent.

Les signes de référence insérés après les caractéristiques techniques mentionnées dans les revendications ont pour seul but de faciliter la compréhension de ces dernières et n'en limitent aucunement la portée.

## Revendications

1. Chaussure de cyclisme dont la semelle présente un caractère universel étant munie à sa partie avant, de moyens du genre écrous noyés dans la semelle, pour fixer à l'aide de vis, différents types d'équipements de calage, c'est-à-dire différents types de moyens de calage et/ou d'ancrage sur la pédale, les moyens de fixation desdits équipements étant constitués d'une part, d'une emboîture (7) et, d'autre part, desdits écrous noyés dans ladite semelle et formant un ensemble (9) situé dans le périmètre d'un évidement (5) de forme ovoïde réalisé dans la majeure partie du patin, c'est-à-dire la partie avant de ladite semelle, lesquels moyens de fixation permettant l'assemblage sur la semelle d'une pièce faisant partie dudit équipement de calage, laquelle pièce comble ledit évidement (5), faisant office de patin et d'interface, étant par ailleurs susceptible de constituer la cale, ou de recevoir des cales fixées soit au moyen de vis coopérant avec lesdits écrous noyés de la semelle, soit au moyen de vis coopérant avec une plaque métallique (48) logée entre ladite pièce et la semelle, laquelle emboîture (7) comprenant une mortaise (8) aménagée dans la semelle (1), à la partie avant dudit évidement (5), laquelle mortaise coopérant avec un tenon (15) en forme de baïonnette, aménagé à l'extrémité avant de ladite pièce de l'équipement de calage.

2. Chaussure de cyclisme selon la revendication 1, **caractérisée en ce qu'**elle comporte des ouvertures latérales (14) disposées de part et d'autre de l'évidement (5) dans les bordures (6) de ce dernier.

3. Equipement de calage pour des chaussures de cyclisme selon l'une quelconque des revendications 1 ou 2 dont la semelle (1) comporte un évidement (5) de forme ovoïde et des moyens d'assemblage dudit équipement, lequel équipement comprenant une pièce conformée de façon à s'insérer et combler ledit évidement, pour faire office de patin, ladite pièce comportant : - des orifices de passage de vis de fixation coopérant avec les écrous noyés dans ladite semelle, - un tenon (15) en forme de baïonnette, disposé à son extrémité avant, coopérant avec une mortaise (8) aménagée à l'extrémité avant dudit évidement (5) de ladite semelle, et, selon le cas, - des moyens pour soit constituer elle-même une cale, soit accueillir et/ou fixer différents types de cales.

4. Equipement de calage selon la revendication 3, **caractérisé en ce qu'**il consiste en une pièce monobloc (16) en matériau plastique munie d'oreilles (22) destinées à s'encastrer dans des ouvertures latérales (14) réalisées sur les bordures (6) de l'évidement (5).

5. Equipement de calage selon la revendication 3, **caractérisé en ce qu'**il consiste en une pièce monobloc (16) munie d'une rainure transversale (23) servant de moyen de calage sur une pédale, laquelle rainure se situe au niveau des ouvertures latérales (14) de l'évidement (5).

6. Equipement de calage selon la revendication 3, **caractérisé en ce qu'**il se présente en deux parties, l'une fixe (25) munie du tenon d'emboîtement, et l'autre réglable (26), munie, d'une part, d'une rainure transversale (36) destinée au calage sur la pédale et, d'autre part, d'orifices oblongs longitudinaux (34, 35) venant se positionner chacun sur un orifice (28, 29) de ladite partie fixe (25) pour permettre son ancrage sur la semelle au moyen de vis de fixation (100'), avec une possibilité de réglage.

7. Equipement de calage selon l'une quelconque des revendications 3 ou 4, **caractérisé en ce que**, outre ses orifices de fixation (18 à 21) et (39 à 42) sur la semelle, la pièce (37, 55) comporte des orifices oblongs longitudinaux et une plaque métallique, disposée dans un évidement de ladite pièce (37, 55), entre ladite semelle et la face supérieure de ladite pièce, laquelle plaque comporte des orifices filetés et sert à l'ancrage d'éléments de calage (C2, C'2, C3), lesquels éléments peuvent être réglés sur la longueur desdits orifices oblongs.

8. Equipement de calage selon la revendication 7, **caractérisé en ce que** la pièce d'équipement (55) comporte un évidement (56) dont la profondeur est au moins égale à la hauteur de l'accessoire de calage (C3), permettant à l'utilisateur de marcher normalement en appui sur ladite pièce (55), qui fait office de patin.

9. Système d'assemblage sur une semelle, d'un équipement lié à l'utilisation de la chaussure comme par exemple pour des chaussures cyclistes, d'un équipement de calage ou, pour des chaussures de football d'un équipement en forme de crampons, etc., **caractérisé en ce qu'**il comprend au moins deux modes d'assemblage dudit équipement sur la semelle :
- un premier mode d'assemblage constitué d'une emboîture (7) comprenant une mortaise aménagée sur ladite semelle et un tenon situé à l'une des extrémités de la pièce formant l'équipement, laquelle mortaise permet l'introduction dudit tenon et le basculement de ladite pièce qui se plaque sur ladite semelle, lequel tenon s'encastre et se bloque dans ladite mortaise ;
- un second mode d'assemblage mis en oeuvre après le premier, constitué de moyens de positionnement et d'immobilisation dudit équipement sur la semelle, en forme d'écrous noyés dans ladite semelle et de vis de fixation.

10. Pièce d'équipement pour chaussures de sport comme par exemple chaussures de cyclisme, de football, golf ou autre, comportant respectivement des systèmes de calage sur pédale, des crampons ou pointes, **caractérisée en ce qu'**elle comporte, d'une part, un tenon (15) en forme de baïonnette à l'une de ses extrémités, constituant un premier mode d'assemblage sur la semelle de la chaussure dont ladite semelle est munie d'une mortaise pour permettre l'encastrement dudit tenon et, d'autre part, au moins un aménagement en forme d'orifices pour la mise en place de vis coopérant avec des écrous noyés dans ladite semelle, permettant son immobilisation et sa fixation sur ladite semelle, correspondant à un deuxième mode d'assemblage, mis en oeuvre après le premier.

## Claims

1. A cycling shoe whereof the sole has a multipurpose character, fitted at its front section, with means such as nuts embedded in the sole, for fastening by screws, different types of wedging equipment, i.e. different types of means for wedging and/or anchoring on the pedal, whereas the fastening means of said pieces of equipment are composed on the one hand, of a nest (7) and, on the other hand, of said nuts embedded in said sole and forming an assembly (9) situated in the periphery of a recess (5) of ovoid shape cut into the major portion of the skid, i.e. the front section of said sole, which fastening means enable the assembly on the sole, of a part integral with said wedging equipment, which part fills up said recess (5), serving as a skid and as an interface, being besides capable of forming the wedge, or of accommodating wedges fixed either by means of screws co-operating with said embedded nuts of the sole, or by screws co-operating with a metal plate (48) located between said part and the sole, said nest (7) comprising a mortise (8) provided in the sole (1), at the front section of said recess (5), which mortise co-operates with a tang (15) in the form of a bayonet, provided at the front end of said piece of the wedging equipment.

2. A cycling shoe according to claim 1, **characterised in that** it comprises lateral openings (14) arranged on either side of the recess (5) in the rims (6) of said recess.

3. Wedging equipment for cycling shoes according to any one of claims 1 or 2, whereof the sole (1) comprises a recess (5) ovoid in shape and means for assembling said equipment, said equipment comprising a formed part in order to be inserted and to fill up said recess, to serve as a skid, said part comprising: - orifices for letting through fastening screws co-operating with the nuts embedded in said sole, - a tang (15) in the form of a bayonet, arranged at its front end, co-operating with a mortise (8) provided at the front end of said recess (5) of said sole and, as the case may be, - means for either forming a wedge properly speaking, or for accommodating and/or fastening different kinds of wedges.

4. Wedging equipment according to claim 3, **characterised in that** it consists of a single-piece part (16) of plastic material fitted with ears (22) intended for nesting into lateral openings (14) provided on the rims (6) of the recess (5).

5. Wedging equipment according to claim 3, **characterised in that** it consists of a single-piece part (16) fitted with a transversal groove (23) serving as a wedging means on a pedal, which groove is situated at the lateral openings (14) of the recess (5).

6. Wedging equipment according to claim 3, **characterised in that** it exhibits two sections, one fixed (25) fitted with the nesting tang, and the other adjustable (26) fitted, on the one hand, with a transversal groove (36) intended for wedging on the pedal and, on the other hand, with longitudinal oblong orifices (34, 35) that are positioned each over an orifice (28, 29) of said fixed part (25) to anchor it to the sole by means of fastening screws (100'), with possible adjustment.

7. Wedging equipment according to any of the claims 3 or 4, **characterised in that**, besides its fastening orifices (18 to 21) and (39 to 42) on the sole, the part (37, 55) comprises longitudinal oblong orifices and a metal plate, arranged on a recess of said part (37, 55) between said sole and the upper face of said part, which plate comprises threaded orifices and serves for anchoring said wedging elements (C2, C'2, C3), which elements can be adjusted to the length of said oblong orifices.

8. Wedging equipment according to claim 7, **characterised in that** the piece of equipment (55) comprises a recess (56) whereof the depth is at least equal to the height of the wedging accessory (C3), enabling the user to walk normally, while resting on said part (55), serving as a skid.

9. An assembly system on a sole, of a piece of equipment associated with the use of the shoe such as for example for cycle shoes, of a piece of wedging equipment or, for football boots of a piece of equipment in the form of studs, etc., **characterised in that** it comprises at least two assembly modes of said equipment on the sole:
- a first assembly mode consisting of a nest (7) comprising a mortise provided on said sole and a tang situated at one of the ends of the part forming the equipment, which mortise enables to insert said tang and tilting said part which is pressed against said sole, which tang is nested and blocked in said mortise;
- a second assembly mode implemented after the first, consisting of means for positioning and immobilising said equipment on the sole, in the form of nuts embedded in said sole and of fastening screws.

10. A piece of equipment for sport shoes, such as for example cycling shoes, football boots, golf shoes or others, comprising respectively pedal-mounted wedging systems, studs or spikes, **characterised in that** it comprises, on the one hand, a tang (15) in the form of a bayonet, at one of its ends, forming a first assembly mode on the sole of the shoe whereof said sole is fitted with a mortise to enable said tang to be nested and, on the other hand, at least one arrangement in the form of orifices for the positioning of screws co-operating with nuts embedded in said sole, to immobilise and fasten said part on said sole, corresponding to a second assembly mode, implemented after the first one.

## Patentansprüche

1. Radsportschuh, dessen Sohle allgemein gehaltene Eigenschaften aufweist, der an seinem vorderen Teil mit Mitteln in der Art von in der Sohle versenkten Muttern versehen ist, um daran mit Hilfe von Schrauben verschiedene Sorten von Festklemm-Ausrüstungen zu befestigen, das heißt verschiedene Sorten von Mitteln zum Festklemmen und/oder Verankern auf dem Pedal, wobei die Befestigungsmittel der Ausrüstungen einerseits aus einem Satz ineinander greifender Teile (7) und andererseits aus den versenkten Muttern in der Sohle bestehen und eine Baugruppe (9) bilden, die innerhalb der Grenzen einer ovalen Aussparung (5) angeordnet ist, welche im Hauptteil der Fußplatte, das heißt im vorderen Teil der Sohle, ausgeführt ist, wobei die Befestigungsmittel die Montage eines Bauteils, das zur Festklemm-Ausrüstung gehört, an der Sohle erlauben, wobei das Bauteil die Aussparung (5) ausfüllt, indem es als Fußplatte und Schnittstelle dient und außerdem geeignet ist, die Beilage zu bilden oder Beilagen aufzunehmen, die entweder mittels Schrauben, die mit den in der Sohle versenkten Mitteln zusammenwirken, oder mittels Schrauben, die mit einer zwischen dem Bauteil und der Sohle angeordneten Metallplatte (48) zusammenwirken, befestigt sind, wobei der Satz ineinander greifender Teile (7) einen, in der Sohle (1) am vorderen Teil der Aussparung (5) angebrachten Einschnitt (8) umfasst, wobei der Einschnitt mit einer Zunge (15) in Form eines Bajonetts zusammenwirkt, die am vorderen Ende des Festklemm-Ausrüstungsbauteiles angebracht ist.

2. Radsportschuh gemäß Anspruch 1, **dadurch gekennzeichnet, dass** er seitliche Öffnungen (14) aufweist, welche beiderseits der Aussparung (5) in deren Rändern (6) angeordnet sind.

3. Festklemm-Ausrüstung für Radsportschuhe gemäß einem der Ansprüche 1 oder 2, deren Sohle (1) eine Aussparung (5) in ovaler Form und Mittel zur Montage der Ausrüstung aufweist, wobei die Ausrüstung ein derartig passendes Bauteil umfasst, dass es sich in die Aussparung einfügt und sie ausfüllt, um als Fußplatte zu dienen, wobei das Bauteil aufweist: - Durchgangslöcher für Befestigungsschrauben, die mit den in der Sohle versenkten Muttern zusammenwirken, - eine in Form eines Bajonetts an seinem vorderen Ende angeordnete Zunge (15), die mit einem am vorderen Ende des Aussparung (5) angebrachten Einschnitt (8) zusammenwirkt, - und gegebenenfalls Mittel, um entweder selbst eine Beilage zu bilden oder verschiedene Sorten von Beilagen aufzunehmen und/oder zu befestigen.

4. Festklemm-Ausrüstung gemäß Anspruch 3, **dadurch gekennzeichnet, dass** sie aus einem einstückigen Bauteil (16) aus Kunststoff besteht, das mit Lappen (22) versehen ist, welche dazu bestimmt sind, in die in den Rändern (6) der Aussparung (5) ausgeführten seitlichen Öffnungen (14) einzugreifen.

5. Festklemm-Ausrüstung gemäß Anspruch 3, **dadurch gekennzeichnet, dass** sie aus einem einstückigen Bauteil (16) besteht, das mit einer quer verlaufenden Nut (23) versehen ist, die als Festklemm-Mittel an einem Pedal dient, wobei die Nut sich auf gleicher Höhe mit den seitlichen Öffnungen (14) der Aussparung (5) befindet.

6. Festklemm-Ausrüstung gemäß Anspruch 3, **dadurch gekennzeichnet, dass** sie aus zwei Teilen besteht, einem festen (25), das mit der Eingriffszunge versehen ist, und einem verstellbaren, das einerseits mit einer quer verlaufenden, zum Festklemmen auf dem Pedal vorgesehenen Nut (36) und andererseits mit längsverlaufenden Langlöchern (34, 35) versehen ist, die sich jeweils über einer Öffnung (28, 29) des festen Bauteils (25) positionieren, um seine Verankerung an der Sohle mit Hilfe von Befestigungsschrauben (100') mit einer Einstellmöglichkeit zu erlauben.

7. Festklemm-Ausrüstung gemäß einem der Ansprüche 3 oder 4, **dadurch gekennzeichnet, dass** das Bauteil (37, 55) außer seinen Befestigungsöffnungen (18 bis 21 und 39 bis 42) auf der Sohle, längsverlaufende Langlöcher und eine Metallplatte umfasst, die in einer Aussparung des Bauteils (37, 55) zwischen der Sohle und der oberen Fläche des Bauteils angeordnet ist, wobei die Platte Öffnungen mit Innengewinde aufweist und der Verankerung von Festklemm-Elementen (C2, C3, C3) dient und die Elemente über die Länge der Langlöcher eingestellt werden können.

8. Festklemm-Ausrüstung gemäß Anspruch 7, **dadurch gekennzeichnet, dass** das Ausrüstungsbauteil (55) eine Aussparung (56) aufweist, deren Tiefe wenigstens gleich der Höhe des Festklemm-Zubehörs ist, wodurch es dem Benutzer unter Abstützung auf dem Bauteil (55), das als Fußplatte dient, ein normales Gehen erlaubt.

9. Montagesystem an einer Sohle einer mit der Verwendung eines Schuhs wie zum Beispiel eines Radsportschuhs verknüpften Ausrüstung, einer Festklemm-Ausrüstung oder einer Ausrüstung in Form von Stollen etc. für Fußballschuhe, **dadurch gekennzeichnet, dass** es wenigstens zwei Arten des Zusammenbaus der Ausrüstung an der Sohle umfasst:
- eine erste Art des Zusammenbaus, die einen Satz ineinander greifender Teile (7) einschließt, welcher einen an der Sohle angeordneten Einschnitt und eine sich an einem Ende des die Ausrüstung bildenden Bauteiles befindenden Zunge aufweist, wobei der Einschnitt das Einführen der Zunge und das Kippen des Bauteiles, das sich an die Sohle anlegt, ermöglicht und die Zunge sich im Einschnitt einbettet und arretiert;
- eine zweite Art des Zusammenbaus, die nach der ersten angewendet wird und Mittel zur Positionierung und zum Festlegen der Ausrüstung auf der Sohle in Form von in der Sohle versenkten Muttern und Befestigungsschrauben einschließt.

10. Ausrüstungs-Bauteil für Sportschuhe wie zum Beispiel Radsport-, Fußball-, Golf- oder andere Schuhe, das jeweils Festklemmsysteme auf dem Pedal, Stollen oder Spikes umfasst, **dadurch gekennzeichnet, dass** es einerseits eine Zunge (15) in Form eines Bajonetts an einem seiner Enden aufweist, die eine erste Art des Zusammenbaus auf der Sohle des Schuhs darstellt, dessen Sohle mit einem Einschnitt versehen ist, um das Einbetten der Zunge zu ermöglichen, und andererseits wenigstens eine Ausbildung in Form von Öffnungen für das Anbringen von Schrauben, die mit den in der Sohle eingebetteten Muttern zusammenwirken, aufweist, wodurch sie seine Immobilisierung und seine Fixierung an der Sohle gemäß einer zweiten Art des Zusammenbaus ermöglicht, die nach der ersten angewendet wird.
